# EUROPÄISCHE PATENTSCHRIFT

(11) **EP 0 271 694 B1**
(45) Veröffentlichungstag und Bekanntmachung des Hinweises auf die Patenterteilung: **19.06.1991**
(21) Anmeldenummer: 87116254.1
(22) Anmeldetag: 04.11.1987
(51) Int. Cl.: A63C 9/085

(54) **Vorderbacken für Sicherheits-Skibindungen**
Front jaw for safety ski bindings
Mâchoire avant pour fixations de sécurité de ski

(30) Priorität: 16.12.1986 DE 8633618 U
(43) Veröffentlichungstag der Anmeldung: 22.06.1988
(73) Patentinhaber: Marker Deutschland GmbH, D-8116 Eschenlohe (DE)
(72) Erfinder: Sedlmair, Gerhard, D-8105 Farchant (DE)
(74) Vertreter: Gossel, Hans K., Dipl.-Ing.

(56) Entgegenhaltungen:
- EP-A- 0 200 044
- WO-A-85/02551
- DE-A- 2 633 990
- DE-A- 3 612 696

## Beschreibung

Die Erfindung bezieht sich auf Vorderbacken für Sicherheits-Skibindungen gemäß dem Oberbegriff des Hauptanspruchs.

Derartige bekannte Vorderbacken wie sie z.B. die DE-A-3343943 zeigt, besitzen gegenüber weiter bekannten gattungsgemäßen Vorderbacken den Vorteil eines besseren Rückstellverhaltens infolge günstigerer Reibungsverhältnisse. Als Nachteil dieser Vorderbacken ist jedoch ihr verhältnismäßig großer Konstruktionsaufwand anzusehen, wodurch sie nicht einfach und billig herstellbar sind. Hinzu kommt noch eine gewisse Empfindlichkeit gegen Vereisen, die mitverursacht wird durch die Verwendung einer Druckfeder.

Darum ist es Zweck der vorliegenden Erfindung Vorderbakken der gattungsgemäßen Art so zu verbessern und zu gestalten, daß sie bei einfacher Konstruktion nicht nur preisgünstig herstellbar sind sondern auch gut und sicher funktionieren, insbesondere im Hinblick auf die Sicherheit gegen Vereisen.

Gemäß der Erfindung ist dies durch die kennzeichnenden Merkmale des Hauptanspruchs erreicht. Hierdurch umfaßt der Vorderbacken nur eine geringe Anzahl von Einzelteilen, die zudem noch unkompliziert sind.

In konstruktiver Ausgestaltung der Erfindung ist es vorteilhaft, daß der Zentrierteil zum Einhängen des Federendes ein sich querstreckendes Langloch aufweist, das sich federanschlußseitig zur Mitte hin symmetrisch erweitert. Hierdurch wird ein günstigerer Spannungsverlauf der Feder während des Ausschwenkens erzielt, da der Momentenarm der Federkraft mit zunehmendem Ausschwenken abnimmt.

Zweckmäßig verbreitert der die Gabelzinken erzeugende Einschnitt des Zentrierteils sich nach innen hin symmetrisch. Hierdurch wird ebenfalls der Spannungsverlauf der Haltekraft günstig beeinflußt und darüberhinaus die Vereisungssicherheit dieser nockengetriebeartigen Verbindung mit dem Mitnehmer der Koppel erhöht.

Um die Auslösekraft des Vorderbackens verändern zu können, kann die Schraubenzugfeder über ein Schraubengetriebe mit dem skifest gehaltenen Teil verbunden sein, so daß die Vorspannung der Feder sich verstellen läßt.

Ein Ausführungsbeispiel des Gegenstandes der Erfindung ist im folgenden anhand der beiliegenden Zeichnung ausführlich beschrieben. Es zeigen:
- Fig. 1: einen mittleren Längsschnitt durch den Vorderbacken,
- Fig. 2: einen Schnitt nach der Linie A-B-C-D in Fig. 1 und
- Fig. 3: einen der Fig. 2 entsprechenden Schnitt, jedoch mit ausgeschwenktem Gelenkviereck.

Der Vorderbacken umfaßt ein Gehäuse, das aus einem auf dem Ski zu befestigenden Grundteil 1 und einem an diesem gehaltenen Abdeckteil 2 besteht. Der Grundteil erstreckt sich in Bezug auf die Darstellungen nach rechts hin über den Abdeckteil hinaus und bildet an seinem freien Ende eine Kralle 3 zum Halten des freien Endes einer schwenkbaren Trittplatte 4, die an sich bekannt und nicht Gegenstand der vorliegenden Neuerung ist.

Das Gehäuse nimmt ein Gelenkviereck auf, das aus den Hebeln 5,6 und der Koppel 7 besteht. Die Hebel sind jeweils auf einer sich rechtwinkelig zur Skiebene erstreckenden Achse 8 bzw. 9 im Gehäuse gelagert. Die Anlenkzapfen der Koppel an den Hebeln sind mit 10 bzw. 11 bezeichnet. Sie liegen parallel zu den Achsen 8,9 und tragen gleichzeitig jeweils eine Seitenbacke 12 bzw. 13. Die Steuerung der Seitenbacken zur Freigabe eines Skischuhs kann in geeigneter bekannter Weise erfolgen und ist darum nicht dargestellt und beschrieben. Die Fig. 2 läßt noch zwei Schraubenlöcher 14 im Grundteil 1 erkennen sowie zwei entsprechende Montagelöcher 15 in der Trittplatte 4. Im vorliegenden Fall ist die Trittplatte 4 mit der Koppel 7 einstückig ausgeführt, wie Fig. 1 erkennen läßt.

Gemäß der vorliegenden Erfindung ist eine Schraubenzugfeder 16 vorgesehen, die an einer Halteplatte 17 aufgehangen ist. Die Halteplatte besitzt ein Innengewinde, in das der Schaft einer Schraube 18 eingeschraubt ist, die sich mit ihrem Kopf am Abdeckteil 2 abstützt. Die Halteplatte 17 ist im Gehäuse nur in Längsrichtung des Schraubenschaftes beweglich. Mit ihrem Wirkende greift die Schraubenzugfeder 16 an einem Zentrierteil 19 an, der zu diesem Zweck ein sich quererstreckendes Langloch 20 aufweist (siehe Fig. 2), das sich federanschlußseitig zur Mitte hin symmetrisch erweitert. Der Zentrierteil 19 ist in Bezug auf die mittlere Längsebene des Vorderbackens spiegelgleich ausgebildet. Unter dem Einfluß der Schraubenzugfeder ist er normalerweise an zur mittleren Längsebene des Vorderbackens symmetrisch und parallel zu den Achsen 8,9 gehäusefesten Bolzen 21,22 abgestützt. An seinem freien Ende ist der Zentrierteil 19 durch einen Einschnitt 23 gegabelt. Die so gebildeten Gabelzinken sind mit 24 und 25 bezeichnet. In den Einschnitt greift ein Mitnehmer 26 ein, der als Stift ausgebildet und in der Mitte der Koppel 7 an dieser parallel zu den Anlenkzapfen 10,11 befestigt ist. Der Einschnitt 23 des Zentrierteils 19 verbreitert sich nach innen hin symmetrisch, wie die Fig. 2 und 3 erkennen lassen.

In den Fig. 1 und 2 ist der Vorderbacken in seiner Normallage dargestellt. Wird nun von einem nichtdargestellten Skischuh beispielsweise auf die Seitenbacke 13 eine Kraft übertragen, die die Vorspannung der Schraubenzugfeder 16 übersteigt, erfolgt ein Schwenken des Gelenkvierecks in Bezug auf die Darstellung nach unten hin bis maximal in die in Fig. 3 dargestellte Lage. Während dieses Schwenkens im sogenannten Elastizitätsbereich bewegen sich die Seitenbacken 12,13 gegenüber der Koppel 7 des Gelenkvierecks nicht. Die bei andauerndem Kraftangriff dann praktisch schlagartige Freigabe des Skischuhs durch Öffnen der in Bewegungsrichtung vorn liegende Seitenbacke erfolgt durch eine beispielsweise vom Schwenkweg des Gelenkvierecks abhängige Steuerung, die, wie weiter vorn schon gesagt, nicht Gegenstand der vorliegenden Erfindung ist. Beim Nachlassen der Kraft stellt sich das Gelenkviereck in die Ausgangsstellung nach Fig. 2 zurück.

Beim Schwenken des Gelenkvierecks nimmt der Stift 26 in der Koppel 7 den Zentrierteil 19 mit, wobei dieser je nach Belastungsrichtung um einen der Bolzen 21,22 schwenkt. Beim Schwenken des Zentrierteils wird die Schraubenzugfeder 16 weiter gespannt. Durch die beschriebene Gestaltung des Langlochs 20 ergibt sich beim Ausschwenken eine Verkürzung des Momentenarms der Federkaraft, so daß die dem Ausschwenken entgegenwirkende Kraft wenigstens annähernd konstant gehalten werden kann. Durch entsprechende Ausbildung des Einschnitts 23 des Zentrierteils ist, wie ebenfalls schon erwähnt, der Spannungsverlauf der Haltekraft zu beeinflussen. Weiter ist ein Freiraum geschaffen, der eine Vereisung des Stiftes 26 im Einschnitt 23 verhindert.

## Patentansprüche

1. Vorderbacken für Sicherheits-Skibindungen mit einem bei übermässigen Seitenkräften gegen die Kraft einer Feder seitwärts ausschwenkbaren, zwei die Schuhsohle seitlich und nach vorn abstützende Seitenbacken tragenden Stützglied, das die Koppel eines Gelenkvierecks bildet, dessen Hebel an vertikalen grundplattenfesten Achsen gelagert sind, und das nach einem Ausschwenken beim Nachlassen der Seitenkraft in seine Ausgangslage zurückkehrt,
dadurch gekennzeichnet, daß die Feder (16) als an einem skifest gehaltenen Teil (2) des Vorderbackens aufgehangene und mit ihrem Wirkende an einem Zentrierteil (19) angreifende Schraubenzugfeder ausgebildet ist, daß der Zentrierteil (19) in Bezug auf die mittlere Längsebene des Vorderbackens spiegelgleich ausgebildet und an zu dieser Ebene symmetrisch und parallel zu den Achsen (8,9,10,11) des Gelenkvierecks (5,6,7) skifest gehaltenen Bolzen (21,22) abgestützt ist und daß der Zentrierteil (19) an seinem der Feder abgewendeten Ende (durch 23) gegabelt ist und einen Mitnehmer (26) aufnimmt, der in der Mitte der Koppel (7) an dieser parallel zu den Achsen (8,9,10,11) befestigt ist.

2. Vorderbacken nach Anspruch 1,
dadurch gekennzeichnet, daß der Zentrierteil (19) zum Einhängen des Endes der Feder (16) ein sich quererstreckendes Langloch (20) aufweist, das sich federanschlußseitig zur Mitte hin symmetrisch erweitert.

3. Vorderbacken nach Anspruch 1 oder 2,
dadurch gekennzeichnet, daß der die Gebelzinken (24, 25) erzeugende Einschnitt (23) des Zentrierteils (19) sich nach innen hin symmetrisch verbreitert.

4. Vorderbacken nach Anspruch 1,
dadurch gekennzeichnet, daß die Schraubenzugfeder (16) über ein Schraubengetriebe (17,18) mit dem skifest gehaltenen Teil (2) verbunden ist.

## Claims

1. A front block for safety ski bindings with a supporting member pivotable laterally outwards against the force of a spring if excessive lateral forces are encountered, carrying two side blocks staying the shoe sole laterally and towards the front, which member forms the connecting bar of a quadrilateral linkage whose levers are mounted on vertical pins fixed to the base plate and which member returns after deflection into its initial position when the lateral forces subside,
characterized in that the spring (16) is designed as a helical tension spring suspended on a part (2), fixed to the ski, of the front block and acting with its operative end on a centring component (19), in that the centring component (19) is designed to be mirror symmetrical in relation to the median plane of the front block, and is supported on bolts (21, 22) secured to the ski symmetrically to this plane and parallel to the pins (8, 9, 10, 11) of the quadrilateral linkage (5, 6, 7), and in that at its end remote from the spring, the centring component (19) is forked (by 23) and receives a dog (26) secured at the centre of the link bar (7) to the latter parallel to the pins (8, 9, 10, 11).

2. A front block according to claim 1,
characterized in that to hook in the end of the spring, the centring component (19) has a transverse slot (20) flaring symmetrically towards the centre on the side where the spring is connected.

3. A front block according to claim 1 or 2,
characterized in that the cut out (23) of the centring component (19) producing the fork tines (24, 25) flares symmetrically rearwards.

4. A front block according to claim 1,
characterized in that the helical tension spring (16) is connected to the component (2) secured to the ski via a worm device (17, 18).

## Revendications

1. Mâchoire avant pour fixations de sécurité de ski, comprenant un organe d'appui susceptible de pivoter latéralement à l'encontre de la force d'un ressort, lors de forces latérales excessives, portant deux mâchoires latérales conférant à la semelle de chaussure un appui latéral et vers l'avant et formant l'élément de couplage ou la bielle d'un rectangle à articulations dont le levier est logé sur des axes verticaux solidaires d'une plaque de base et qui, après un pivotement, revient dans sa position de départ lors d'une diminution de la force latérale,
caractérisée en ce que le ressort (16) est configuré sous forme d un ressort de traction hélicoïdal suspendu à une pièce (2) solidaire du ski, de la mâchoire avant et venant en prise par son extrémité active avec une pièce de centrage (19), et que la pièce de centrage (19) est configurée pour être symétrique par rapport au plan longitudinal médian de la mâchoire avant et prend appui sur des goujons (21, 22) tenus solidaires du ski, de façon symétrique à ce plan et parallèles aux axes (8,9, 10,11) du rectangle à articulations (5,6,7), et en ce que la pièce de centrage (19) présente à son extrémité (en 23) éloignée du ressort une fourche et reçoit un élément d'entraînement (26) qui est fixé au centre de l'élément de couplage (7) à celui-ci, parallèlement aux axes (8,9,10,11).

2. Mâchoire avant selon la revendication 1, caractérisée en ce que la pièce de centrage (19) comporte un trou oblong (20) s'étendant perpendiculairement et destiné à l'engagement de l'extrémité du ressort (16) et allant en s'élargissant symétriquement vers le milieu, du côté du raccord de ressort.

3. Mâchoire avant selon 1'une des revendications 1 ou 2, caractérisée en ce que la découpe (23) produisant les pointes de fourche (24,25), de la pièce de centrage (19), va en s'élargissant symétriquement vers l'intérieur.

4. Mâchoire avant selon la revendication 1, caractérisée en ce que le ressort de traction hélicoïdal (16) est relié à une pièce (2) tenue solidaire du ski par l'intermédiaire d'un engrenage à vis (17,18).
